# FASCICULE DE BREVET EUROPEEN

(11) **EP 0 039 298 B1**
(45) Date de publication et mention de la délivrance du brevet: **26.09.1984**
(21) Numéro de dépôt: 81420041.6
(22) Date de dépôt: 23.03.1981
(51) Int. Cl.: B65D 41/62

(54) **Capsule de surbouchage**
Überzugskapsel
Cover capsule

(30) Priorité: 30.04.1980 FR 8010131
(43) Date de publication de la demande: 04.11.1981
(73) Titulaire: Manufacture Lyonnaise de Bouchage Société Anonyme, F-69008 Lyon (FR)
(72) Inventeur: de Vaujany, Robert, F-69740 Genas Rhône (FR)
(74) Mandataire: Maureau, Pierre

## Description

La présente invention concerne un procédé de fabrication d'une capsule de surbouchage, c'est-à-dire d'une capsule munie d'une jupe cylindrique dont le bord est destiné à être serti sur la bague du goulot d'une bouteille déjà équipée d'un bouchon de fermeture. La présente invention concerne également une capsule de surbouchage obtenu par un tel procédé.

Lors de l'ouverture d'une bouteille ainsi fermée, il est d'usage de ne retirer que le sommet de la capsule en laissant subsister sa jupe, ce qui, si l'on désire une découpe propre et nette, nécessite l'emploi d'un couteau.

Pour permettre d'atteindre ce résultat, on a utilisé des capsules de surbouchage munies d'une jupe cylindrique dont le bord est destiné à être serti sur la bague du goulot d'une bouteille déjà équipée d'un bouchon de fermeture et dans la jupe de laquelle il est prévu, au niveau souhaité de sa découpe, une bande pré-découpée de forme annulaire présentant, de part et d'autre d'une interruption, des extrémités conformées en deux languettes de préhension disposées symétriquement par rapport à ladite interruption. Une capsule de ce genre est décrite dans le brevet CH-A-345 552.

La présence des deux languettes de préhension a pour avantage d'éviter d'appliquer un couple sur la capsule et de l'entraîner en rotation puisque lors du déchirage de la capsule, l'opérateur agit simultanément et symétriquement sur les deux languettes.

Toutefois, dans certaines capsules, telle que celle révélée par le brevet 345.552 précité, pour faciliter la préhension des languettes, on a prévu des aspérités telles que des ondulations ou autres déformations obtenues par gaufrage ou moletage ou de toute autre manière appropriée.

Ces perfectionnements, bien que facilitant le déchirage de la capsule, ont l'inconvénient d'en renchérir considérablement le prix de revient. En effet, pour réaliser ces ondulations ou autres sur les languettes qui seules en sont pourvues, il est nécessaire d'effectuer une reprise de la capsule après avoir réalisé, par exemple, la présente découpe de la bande et la découpe des languettes et il faut aussi repérer la position des languettes pour réaliser les ondulations uniquement sur elles.

La présente invention vise à remédier à cet inconvénient. A cet effet, suivant le procédé de fabrication d'une capsule du type énoncé dans le préambule de la revendication 1 (et du type décrit dans le brevet CH-A-345 552), les aspérités que présente chaque languette sont réalisées par moletage ou moulurage, avant le découpage desdites languettes, sur toute la longueur de la bande pré-découpée. La présente invention a également pour objet une capsule de surbouchage du type énoncé dans le préambule de la revendication 2 (et du type décrit dans le brevet CH-A-345 552), caractérisé en ce qu'elle est fabriquée par le procédé ci-dessus défini et qu'elle présente des aspérités sur toute la longueur de la bande prédécoupée.

Naturellement, pour diminuer encore les risques de rotation de la capsule, lors du déchirage de sa bande pré-découpée, on peut prévoir des moyens améliorant sa liaison en rotation au goulot de la bouteille, par exemple à l'aide d'un revêtement intérieur permettant son collage ou son scellage ou créant une forte friction.

Dans le cas où le goulot de la bouteille présente un évidement, on peut aussi prévoir une déformation de la capsule formant un ergot qui pénètre dans ledit évidement.

De toute façon, l'invention sera bien comprise à l'aide de la description qui suit en référence au dessin schématique annexé représentant à titre d'exemple non limitatif une forme d'exécution de cette capsule de surbouchage.
Figure 1 est une vue en élévation avant sertissage sur le goulot d'une bouteille.
Figure 2 est une vue en coupe axiale du goulot d'une bouteille équipée de cette capsule.

Comme le montre le dessin, la capsule 2 selon l'invention est du type présentant un sommet plan 2a permettant sa fiscalisation et une jupe cylindrique 2b apte à être engagée sur le goulot 3a d'une bouteille 3 préalablement fermée par un bouchon 4. La collerette 2c que la capsule 2 présente à l'extrémité libre de sa jupe 2b n'est prévue que pour des facilités de distribution des capsules dans les machines servant à leur mise en place sur les bouteilles. Cette capsule 2 est donc destinée à être sertie sur le goulot 3a et plus particulièrement au-dessous de la bague 3b que présente ce goulot 3a.

Pour permettre sa réalisation avec un matériau d'un bas prix de revient, telle qu'une feuille d'aluminium, cette capsule 2 présente, dans sa jupe cylindrique 2b, une bande pré-découpée 5 de forme annulaire et présentant une interruption 6 d'où il résulte la préhension de deux extrémités 5a dans cette bande 5. Comme le montre la figure 1, chaque extrémité 5a est conformée en languette de préhension, c'est-à-dire qu'elle est détachée latéralement des deux parties de la jupe cylindrique 2b qui l'encadre.

On comprend aisément que, lors du déchirage de la capsule 2, en agissant simultanément sur les deux languettes 5a, on ne crée aucun couple tendant à faire pivoter la capsule 2 sur le goulot 3a, ce qui ne serait pas le cas si cette capsule ne présentait q'une seule languette de préhension et non deux languettes disposées symétriquement de part et d'autre de l'interruption 6 de la bande 5.

Grâce à cette disposition, il n'est pas non plus nécessaire de prévoir une jupe 2b s'étendant bien au-delà du bord inférieur de la bague 3b du goulot 3a de la bouteille 3.

Comme le montre également la figure 1, pour faciliter le déchirage de cette capsule en améliorant la tenue de ces languettes 5a entre les doigts de l'utilisateur, chacune d'elles est ondulée transversalement ce qui, en raccourcissant leur longueur, augmente la largeur de l'interruption 6 et facilite encore leur préhension.

Il faut noter que ces languettes 5a ne sont pas en saillie par rapport à la jupe 2b de la capsule 2 et, par conséquent, ne perturbent pas le fonctionnement des machines de distribution des capsules sur les bouteilles.

Comme représenté en traits mixtes sur la figure 1, dans un but de simplification considérable de la fabrication de cette capsule, non seulement les languettes 5a sont pourvues d'aspérités telles que des ondulations transversales mais toute la bande 5. En effet, il est plus facile de réaliser le formage de ces aspérités par moletage ou moulurage avant le découpage desdites languettes.

Si on le souhaite, il est évidemment possible d'améliorer la liaison en rotation de la capsule 2 sur le goulot 3a, par exemple, en prévoyant un revêtement intérieur permettant son collage ou son séchage, ou tout au moins présentant un fort coefficient de frottement par rapport à la matière dont est constitué ledit collage.

Dans le même but, on pourrait prévoir tout aussi bien un évidement dans le goulot 3a, par exemple une encoche de sa bague 3b et une déformation de la jupe 2b de la capsule 2 formant un ergot susceptible de pénétrer dans l'évidement précité.

## Revendications

1. Procédé de fabrication d'une capsule de surbouchage munie d'une jupe cylindrique dont le bord est destiné à être serti sur la bague du goulot d'une bouteille déjà équipée d'un bouchon de fermeture, et dont la jupe (2b) présente, au niveau souhaité de sa découpe, une bande pré-découpée (5) de forme annulaire comportant de part et d'autre d'une interruption (6), des extrémités (5a) conformées par rapport à ladite interruption, chaque languette (5a) présentant des aspérités obtenues par gaufrage, moletage ou autre, en vue de faciliter sa préhension, caractérisé en ce que les aspérités que présente chaque languette (5a) sont réalisées par moletage ou moulurage, avant le découpage de ces dernières, sur toute la longueur de la bande pré-découpée (5).

2. Capsule de surbouchage du type muni d'une jupe cylindrique dont le bord est destiné à être serti sur la bague du goulot d'une bouteille déjà équipée d'un bouchon de fermeture et dont la jupe (2b) présente, au niveau souhaité de sa découpe, une bande pré-découpée (5) de forme annulaire comportant de part et d'autre d'une interruption (6), des extrémités (5a) conformées en deux languettes de préhension disposées symétriquement par rapport à ladite interruption, chaque languette (5a) présentant des aspérités obtenues par gaufrage, moletage ou autre, facilitant sa préhension, caractérisée en ce qu'elle est fabriquée par la mise en oeuvre du procédé selon la revendication 1 et qu'elle présente des aspérités sur toute la longueur de la bande pré-découpée (5).

3. Capsule de surbouchage selon la revendication 2, caractérisée en ce que des moyens sont prévus pour améliorer sa liaison en rotation au goulot (3a) d'une bouteille (3).

4. Capsule de surbouchage selon la revendication 3, caractérisée en ce que les moyens améliorant sa liaison en rotation au goulot (3a) d'une bouteille (3) sont constitués par un revêtement intérieur permettant son collage ou son scellage audit goulot (3a) ou présentant un fort coefficient de friction par rapport à la matière dont est constitué ledit goulot.

5. Capsule de surbouchage selon la revendication 3, caractérisée en ce que les moyens permettant sa liaison en rotation au goulot d'une bouteille sont constitués d'une part, par un évidement prévu dans ledit goulot et, d'autre part, par une déformation de la capsule formant un ergot qui pénètre dans l'évidement précité.

## Claims

1. A method for the manufacture of a cover capsule provided with a cylindrical skirt, the edge of which is to be mounted on the ring of the neck of a bottle already equipped with a cork and the skirt (2b) of which has, at the desired cutting level thereof, an annular pre-cut strip (5) comprising on both sides an interruption (6), ends (5a) formed as two gripping tabs, disposed symmetrically with respect to the said interruption, each tab (5a) having rough portions obtained by embossing, knurling or the like, in order to facilitate the gripping thereof, characterized in that the rough portions which each tab (5a) has are produced by knurling or moulding, before cutting the latter, over the whole length of the pre-cut strip (5).

2. A cover capsule of the type provided with a cylindrical skirt, the edge of which is to be mounted on the ring of the neck of a bottle already equipped with a cork and the skirt (2b) of which has, at the desired cutting level thereof, an annular pre-cut strip (5) comprising on both sides an interruption (6), ends (5a) formed as two gripping tabs disposed symmetrically with respect to the said interruption, each tab (5a) having rough portions obtained by embossing, knurling or the like, facilitating the gripping thereof, characterized in that it is manufactured by using the method according to claim 1 and that it has rough portions over the entire length of the pre-cut strip (5).

3. A cover capsule according to claim 2, characterized in that means are provided for improving the rotational connection thereof to the neck (3a) of a bottle (3).

4. A cover capsule according to claim 3, characterized in that the means improving the rotational connection thereof to the neck (3a) of a bottle (3) are formed by a inner covering allowing the adhesion or sealing thereof to the said neck (3a) or having a great friction coefficient with respect to the material which constitutes the said neck.

5. A cover capsule according to claim 3, characterized in that the means allowing the rotational connection thereof to the neck of a bottle are formed on the one hand by a recess provided in the said neck and on the other hand by a deformation of the capsule forming a lug which penetrates into the above-mentioned recess.

## Patentansprüche

1. Verfahren zur Herstellung einer Überzugskapsel, die mit einer zylindrischen Hülle versehen ist, deren Rand dazu bestimmt ist, auf den Halsring einer Flasche, die bereits mit einem Verschlußstopfen versehen ist, gefalzt zu werden, und deren Hülle (2b) in der gewünschten Höhenlage ihrer Durchtrennung, einen vordurchtrennten Streifen (5) in Ringform aufweist, der zu den beiden Seiten einer Unterbrechung (6) Enden (5a) in Form von Griffzungen aufweist, die symmetrisch bezüglich der genannten Unterbrechung angeordnet sind, wobei jede Zunge (5a) durch ein Gaufrieren, ein Rändeln oder dergleichen erzeugte Unebenheiten im Hinblick auf das Erleichtern ihres Ergreifens aufweist, dadurch gekennzeichnet, daß die Unebenheiten, die jede Zunge (5a) aufweist, durch Rändeln oder Sicken vor dem Durchtrennen dieser letzteren auf der ganzen Länge des vordurchtrennten Streifens (5) gebildet werden.

2. Überzugskapsel des Typs versehen mit einer zylindrischen Hülle, deren Rand dazu bestimmt ist, auf den Halsring einer schon mit einem Verschlußstopfen versehenen Flasche gefalzt zu werden und deren Hülle (2b) in der gewünschten Höhenlage ihrer Durchtrennung einen vordurchtrennten Streifen (5) in Ringform aufweist, der zu beiden Setien einer Unterbrechung (6) Enden (5a) in Form von Griffzungen hat, die symmetrisch bezüglich der genannten Unterbrechung angeordnet sind, wobei jede Zunge (5a) durch Gaufrieren, Rändeln oder dergleichen erhaltene Unebenheiten aufweist, die ihr Ergreifen erleichtern, dadurch gekennzeichnet, daß sie durch die Durchführung des Verfahrens nach Anspruch 1 hergestellt ist und daß sie Unebenheiten auf der ganzen Länge des vordurchtrennten Streifens (5) aufweist.

3. Überzugskapsel nach Anspruch 2, dadurch gekennzeichnet, daß Mittel vorgesehen sind, um ihre Drehverbindung mit dem Hals (3a) einer Flacshe (3) zu verbessern.

4. Überzugskapsel nach Anspruch 3, dadurch gekennzeichnet, daß die die Drehverbindung auf dem Hals (3a) einer Flasche (3) verbessernden mittel durch eine innere Auskleidung gebildet sind, die ihr Verkleben oder Versiegeln auf dem genannten Hals (3a) ermöglichen, oder einen starken Reibkoeffizienten bezüglich des Materiales aufweist, aus dem der genannte Hals gebildet ist.

5. Überzugskapsel nach Anspruch 3, dadurch gekennzeichnet, daß die die Drehverbindung mit dem Hals einer Flasche ermöglichenden Mittel einerseits aus einer in dem genannten Hals vorgesehenen Ausnehmung und andererseits aus einer Deformation der Kapsel gebildet sind, die einen Zapfen bildet, der in die genannte Ausnehmung eindringt.
